# EUROPÄISCHE PATENTSCHRIFT

(11) **EP 0 603 542 B1**
(45) Veröffentlichungstag und Bekanntmachung des Hinweises auf die Patenterteilung: **10.10.2001**
(21) Anmeldenummer: 93118540.9
(22) Anmeldetag: 18.11.1993
(51) Int. Cl.: H01R 13/639, H01R 13/629

(54) **Lösbare Steckverbindung**
Releasable plug coupling
Raccord détachable à fiche

(30) Priorität: 24.12.1992 DE 4244222
(43) Veröffentlichungstag der Anmeldung: 29.06.1994
(73) Patentinhaber: ROBERT BOSCH GMBH, 70442 Stuttgart (DE)
(72) Erfinder: Steinhauser, Uwe, D-70794 Filderstadt (DE)

(56) Entgegenhaltungen:
- EP-A- 0 156 033
- WO-A-88/08212

## Beschreibung

### Stand der Technik

Die Erfindung geht aus von einer lösbaren Steckverbindung nach der Gattung des Patentanspruchs 1.

Es ist durch die DE 34 07 725 A1 bekannt, bei einer lösbaren elektrischen Steckverbindung die Steck- und Abziehkräfte des Steckers, bezogen auf die Steckeraufnahme, durch einen am Stecker gelagerten schwenkbaren Verriegelungshebel, der sich beim Schwenken an Führungsbahnen der Steckeraufnahme abstützt, aufzubringen.

Der Verriegelungshebel ist ein im wesentlichen U-förmiger Bügel, dessen Schenkel knieförmig ausgebildet sind. Nahe dem freien Ende jedes Schenkels ist ein Bolzen befestigt, der an der Innenseite des Schenkels vorsteht und in eine Bohrung in dem Steckergehäuse schwenkbar angelenkt ist. Im Kniebereich jedes Schenkels ist an dessen Außenseite ein in eine Führungsbahn der Steckeraufnahme eingreifender Führungsbolzen befestigt, wobei der Führungsbolzen und die zugeordnete Führungsbahn gegenläufig konisch ausgeformt sind.

Bei der Herstellung eines solchen Verriegelungshebels werden zum einen der Hebelgrundkörper als Blechbiegeteil und zum anderen die Bolzen bzw. Führungsbolzen als Drehteile separat hergestellt. Die Bolzen und die Führungsbolzen tragen auf der den Schenkeln zugeordneten Stirnseiten je einen Haltezapfen, der in korrespondierende Bohrungen der Schenkel eingesetzt wird und dann durch Einschweißen fixiert wird.

Die Anfertigung dieser Verriegelungshebel ist aufgrund der, einer wirtschaftlichen Herstellung entgegenstehenden Fertigung in nachteiliger Weise kostenintensiv.

Ferner ist auch aus der WO-A-88/08212 ein Verriegelungshebel für eine lösbare Steckverbindung bekannt. Der Verriegelungshebel ist hier als ein einstückiges Formteil ausgebildet und weist Gelenkzapfen zu einer Schwenklagerung und Kulissensteine zum Verriegeln in Führungsbahnen auf. Die Gelenkzapfen und die Kulissensteine sind durch tiefgezogene Ansätze gebildet.

### Vorteile der Erfindung

Die erfindungsgemäße lösbare Steckverbindung mit den kennzeichnenden Merkmalen des Patentanspruchs 1 hat demgegenüber den Vorteil, daß die zuvor erwähnten Unzulänglichkeiten in zufriedenstellendem Maß vermieden werden. Dazu sind die Führungselemente in einem Tiefziehvorgang erstellt, der in einem Arbeitsschritt durchführbar ist. Dadurch ergibt sich der Fertigungsvorteil, daß der Herstellprozeß schneller abläuft und eine höhere Ausbringung an der Fertigungsmaschine erzielt wird.

Da die Führungselemente nur aus einer Mantelfläche bestehen und keinen Boden benötigen, bleibt die Wandungsstärke im Vergleich zu den übrigen Teilen des Verriegelungshebels annähernd erhalten. Dadurch kann der Fertigungsprozeß grobtolerant ablaufen und der Prüfaufwand für eine solche unkritische Umformung ist reduziert.

Durch die in den Unteransprüchen aufgeführten Maßnahmen sind vorteilhafte Weiterbildungen und Verbesserungen des im Anspruch 1 angegebenen Verriegelungshebels möglich. Insbesondere nach Anspruch 3 ist ein Kalibriervorgang möglich, der an dem freien Ende des Führungselements ansetzt und durch das Fehlen eines Bodens an dem Führungselement die Ausbildung einer kreiskegelstumpfförmigen Mantelfläche ermöglicht.

### Zeichnung

Ein Ausführungsbeispiel der Erfindung ist in der Zeichnung dargestellt und in der Figurenbeschreibung näher erläutert.

Es zeigt die Figur 1 einen Verriegelungshebel, teilweise geschnitten, in Draufsicht, Figur 2 und Figur 3, jeweils ansatzweise in Seitenansicht, den Verriegelungshebel in einer Entriegelungs- bzw. in einer Verriegelungsstellung, Figur 4 und Figur 5, jeweils in einer Schnittdarstellung, einen Lagerbolzen des Verriegelungshebels in geschlossener, napfförmiger, bzw. offener, hülsenförmiger Ausbildung, gelagert in einer Bohrung eines Steckergehäuses.

### Beschreibung des Ausführungsbeispiels

Eine elektrische Kupplungsvorrichtung, die als eine vielpolige, langgestreckte, elektrische Steckverbindung ausgebildet ist, weist als Hauptbestandteile einen in der Figur 1 ansatzweise dargestellten Stecker 11, eine ansatzweise dargestellte Steckeraufnahme 12, sowie einen Verriegelungshebel 13 als Teil einer Befestigungsvorrichtung für den Steckers 11 an der Steckeraufnahme 12 auf.

In allgemein durch die DE 34 07 725 A1 bekannter und nicht näher dargestellter Weise weist der Stecker 11 ein kastenförmiges Steckergehäuse 14 aus Kunststoff mit parallel zueinander verlaufenden Längswänden 16 auf. An einer Schmalseite des Steckergehäuses 14 ist ein vorstehender Befestigungshaken angeformt, der beim Zusammenfügen des Steckers 11 mit der Steckeraufnahme 12 in ein ebenfalls hakenförmiges, gegenläufig zum Befestigungshaken geformtes Halteteil der Steckeraufnahme 12 unter Bildung eines Gelenks einhakt, um das der Stecker 11 zur Steckeraufnahme 12 hin geschwenkt wird. Das Schließen der Steckverbindung erfolgt mit Hilfe des Verriegelungshebels 13. Dazu weist der Verriegelungshebel 13, der als doppelschenkliges, U-förmiges Blechbiegeteil ausgebildet ist, zwei mit Sicken versehene Seitenschenkel 18 auf, die einseitig durch einen Quersteg 19 verbunden sind. Die Seitenschenkel 18, die sich deckungsgleich parallel verlaufend gegenüberstehen, weisen jeweils, vom Quersteg 19 ausgehend, ein langgestrecktes Mittenteil 22 auf. An dieses schließt sich ein freiliegender Endbereich 23 mit einem Absatz 24 entsprechend den Figuren 2, 3 an. Am Ende des Mittelteils 22 ist an jedem Seitenschenkel 18 als ein erstes Führungselement eine Achse in Form eines Lagerbolzens 26 befestigt, der an der Innenseite des Seitenschenkels 18 vorsteht und entsprechend Figur 1 in eine Bohrung 27 in der Längswand 16 des Steckergehäuses 14 drehbar eingreift.

Am Absatz 24 (Figuren 2, 3) ist an der Außenseite jedes Seitenschenkels 18 als ein zweites Führungselement eine Achse in Form eines Führungsbolzens 28 angeordnet, der in eine Führungsbahn 31 an einer Seitenwand 32 der Steckeraufnahme 12 einführbar ist und bei einer Schwenkbewegung des Verriegelungshebels 13 unter Abstützung in der Führungsbahn 31 den Stecker 11 in die Steckeraufnahme 12 einzieht und die Steckverbindung schließt.

Lagerbolzen 26 und Führungsbolzen 28 sind einstückig mit dem Verriegelungshebel 13 gefertigt und mittels eines Tiefziehwerkzeugs napfförmig ausgeformt. In der Figur 4 ist beispielhaft der Lagerbolzen 26 dargestellt.
In einer alternativen Ausbildung sind die Bolzen 26, 28 durch einen Abstreckvorgang im Bereich einer zuvor erfolgten Ausstanzung hülsenförmig ausgeformt. In der Figur 5 ist beispielhaft der Lagerbolzen 26 dargestellt.
Die einstückig mit dem Verriegelungshebel 13 ausgeformten Bolzen 26, 28 haben aufgrund ihrer Herstellung zumindest annähernd eine zylindrische Mantelfläche. Damit sind sie für sich gegen axiale Auszugskräfte aus ihren Lagerungen nicht gesichert, so daß sie bei Belastung im Laufe einer Schwenkung des Verriegelungshebels 13 aus ihren Lagerungen gleiten können.

Zur Lagesicherung der Bolzen 26, 28 in den Bohrungen 27 bzw. den Führungsbahnen 31 ist an jedem Seitenschenkel 18 ein über den Endbereich 23 hinausragender, weitgehend in der Schwenkebene liegender Vorsprung 33 angebracht. Die Vorsprünge 33 sind in der Grundform rechteckförmig und weisen jeweils am Ansatz an den Endbereich 23 senkrecht zur Schwenkebene verlaufende und zueinander gerichtete Abkröpfungen 34 auf, an die sich endseitig in der Schwenkebene liegende und parallel zur Längsseite des Seitenschenkels 18 verlaufende Verriegelungsarme 36 anschließen. Die Verriegelungsarme 36 tauchen nach Beginn der Schwenkbewegung des Verriegelungshebels 13 zum Schließen der Steckverbindung in, an den Längswänden 16 des Steckergehäuses 14 angebrachte Ausnehmungen in Form von Verriegelungskammern 37, die im Abstand zu den Längswänden 16 eine parallel dazu verlaufende Wandung 38 aufweisen.

Alternativ können zur Lagesicherung der Bolzen 26, 28 in den Bohrungen 27 bzw. den Führungsbahnen 31 auch die Absätze 24 selbst oder andere Teile der Seitenschenkel 18 gekröpft sein und in zugeordnete Verriegelungskammern an dem Steckergehäuse 14 durch die Schwenkbewegung des Verriegelungshebels 13 einfügbar sein.

Treten nun beim Schwenken des Verriegelungshebels 13 an den Seitenschenkeln 18 senkrecht zur Schwenkebene gerichtete Kräfte auf, so wird ein Ausweichen der Seitenschenkel 18 mit den Bolzen 26, 28 quer zur Schwenkrichtung durch ein Anlaufen der Verriegelungsarme 36 an der Innenseite der Wandung 38 der Verriegelungskammer 37 verhindert und die Lage der Bolzen 26, 28 in den Bohrungen 27 bzw. den Führungsbahnen 31 gesichert.

Ausgehend von der Ausformung der Führungsbolzen 28 nach Figur 5 ist es möglich, die Sicherungsfunktion alternativ auch am Führungsbolzen 28 selbst zu verwirklichen durch eine konische Aufweitung des Führungsbolzens 28 an seinem freien Ende, beispielsweise durch das vorübergehende Einpressen eines kegeligen Dorns und dem Einfügen der so aufgeweiteten Führungsbolzen 28 in gegenläufig ausgestaltete Führungsbahnen.

## Patentansprüche

1. Lösbare Steckverbindung, die einen Stecker (11) und eine Steckeraufnahme (12) aufweist, mit einem Verriegelungshebel (13), der über erste Führungselemente (26) schwenkbar gelagert und mit zweiten Führungselementen (28) in Führungsbahnen (31) einführ- und verriegelbar ist, welcher Verriegelungshebel (13) radial gerichtete Vorsprünge (33) aufweist, die in, in Schwenkrichtung liegende Ausnehmungen (37) einführbar und durch die Schwenkbewegung des Verriegelungshebels (13) formschlüssig verriegelbar sind und die Vorsprünge (33) sowie die Führungselemente (26, 28) einstückig mit dem Verriegelungshebel (13) gefertigt sind, **dadurch gekennzeichnet, daß** die Lagerung des Verriegelungshebels (13) an dem Stecker (11) erfolgt und die Führungsbahnen (31) an der Steckeraufnahme (12) verkörpert sind, daß die Führungselemente (26, 28) hülsenförmig abgestreckt sind und eine Wandungsstärke aufweisen, die zumindest annähernd der Wandungsstärke der übrigen Teile des Verriegelungshebels (13) entspricht.

2. Steckverbindung nach Anspruch 1, **dadurch gekennzeichnet, daß** die Führungselemente (26, 28) mit einer zylindrischen Mantelfläche ausgebildet sind.

3. Steckverbindung nach Anspruch 1, **dadurch gekennzeichnet, daß** die Führungselemente (28) mit einer kreiskegelstumpfförmigen Mantelfläche ausgebildet sind und der größte Durchmesser sich an dem freien Ende eines jeden Führungselements (28) befindet.

4. Steckverbindung nach Anspruch 1 bis 3, **dadurch gekennzeichnet, daß** die Vorsprünge (33) eine Wandungsstärke aufweisen, die zumindest annähernd der Wandungsstärke der übrigen Teile des Verriegelungshebels (13) entspricht.

5. Steckverbindung nach einem der vorstenden Ansprüche, **dadurch gekennzeichnet, daß** der Verriegelungshebel (13) U-förmig ist, mit zwei in der Schwenkebene liegenden Seitenschenkel (18), deren Endbereiche (23) nach je einem Absatz (24) in die Vorsprünge (33) übergehen, wobei die Seitenschenkel (18) mit den die Schwenkachse des Verriegelungshebels (13) bildenden, vor den Endbereichen (23) angeordneten ersten Führungselementen (26) seitlich an einem Steckergehäuse (14) befestigt und im Absatz (24) jedes Seitenschenkels (18) das zweite Führungselement (28) angeordnet ist.

6. Steckverbindung nach einem der vorstehenden Ansprüche, **dadurch gekennzeichnet, daß** zumindest die Seitenschenkel (18) des Verriegelungshebels (13) Sicken aufweisen.

## Claims

1. Detachable plug connection which has a plug (11) and a plug receptacle (12), having a locking lever (13) which is mounted via first guide elements (26) such that it can pivot, and having second guide elements (28) which can be inserted and locked in guide paths (31), which locking lever (13) has radially directed projections (33) which can be inserted into recesses (37) lying in the pivoting direction and which can be locked in a positively locking manner by the pivoting movement of the locking lever (13), and the projections (33) together with the guide elements (26, 28) are manufactured integrally with the locking lever (13), **characterized in that** the locking lever (13) is mounted on the plug (11) and the guide paths (31) are embodied on the plug receptacle (12), **in that** the guide elements (26, 28) extend in the form of sleeves and have a wall thickness which corresponds at least approximately to the wall thickness of the other parts of the locking lever (13).

2. Plug connection according to Claim 1, **characterized in that** the guide elements (26, 28) are formed with a cylindrical outer surface.

3. Plug connection according to Claim 1, **characterized in that** the guide elements (28) are formed with a truncated, conical outer surface and the largest diameter is located at the free end of each guide element (28).

4. Plug connection according to Claims 1 to 3, **characterized in that** the projections (33) have a wall thickness which corresponds at least approximately to the wall thickness of the other parts of the locking lever (13).

5. Plug connection according to one of the preceding claims, **characterized in that** the locking lever (13) is U-shaped, with two side limbs (18) which lie in the pivoting plane and whose end regions (23) merge into the projections (33) after a respective step (24), the side limbs (18) being attached at the side to a plug housing (14) by means of first guide elements (26) which form the pivoting axis of the locking lever (13) and are arranged in front of the end regions (23), and the second guide element (28) being arranged in the step (24) in each side limb (18).

6. Plug connection according to one of the preceding claims, **characterized in that** at least the side limbs (18) of the locking lever (13) have beads.

## Revendications

1. Connexion amovible composée d'un connecteur (11) et d'une prise (12) comprenant un levier de verrouillage (13) monté de manière basculante par des premiers éléments de guidage (26) et qui s'introduit et se verrouille dans des chemins de guidage (31) à l'aide de seconds éléments de guidage (28), ce levier de verrouillage (13) ayant des saillies (33) dirigées radialement, qui s'introduisent dans des cavités (37) situées dans la direction de basculement et qui peuvent être verrouillées par une liaison par la forme par le basculement du levier de verrouillage (13), les saillies (33) et les éléments de guidage (26, 28) étant fabriqués en une seule pièce avec le levier de verrouillage (13),
**caractérisée en ce que**
le palier du levier de verrouillage (13) est réalisé sur le connecteur (11) et les chemins de guidage (31) sont réalisés sur la prise (12), et
les éléments de guidage (26, 28) ont une forme de manchons et leur épaisseur de paroi correspond au moins approximativement à l'épaisseur de paroi des autres parties du levier de verrouillage (13).

2. Connexion selon la revendication 1,
**caractérisée en ce que**
les éléments de guidage (26, 28) ont une surface enveloppe cylindrique.

3. Connexion selon la revendication 1,
**caractérisée en ce que**
les éléments de guidage (28) sont réalisés avec une surface enveloppe en forme de tronc de cône de section circulaire et le plus grand diamètre de ce tronc de cône est à l'extrémité libre de chaque élément de guidage (28).

4. Connexion selon l'une quelconque des revendications 1 à 3,
**caractérisée en ce que**
les saillies (33) ont une épaisseur de paroi qui correspond au moins approximativement à celle des autres parties du levier de verrouillage (13).

5. Connexion selon l'une quelconque des revendications précédentes,
**caractérisée en ce que**
le levier de verrouillage (13) a une forme de U avec deux branches (18) situées dans le plan de basculement et dont les extrémités (23) rejoignent les saillies (33) par l'intermédiaire d'un prolongement (24) respectif, avec les premiers éléments de guidage (26) prévus devant les zones d'extrémité (23) et formant l'axe de basculement du levier de verrouillage (13), fixant latéralement les branches (18) sur un boîtier de prise (14), et le prolongement (24) de chaque branche (18) comportant le second élément de guidage (28).

6. Connexion selon l'une quelconque des revendications précédentes,
**caractérisée en ce qu'**
au moins les branches (18) du levier de verrouillage (13) comportent des moulures.
